# FASCICULE DE BREVET EUROPEEN

(11) **EP 1 851 001 B1**
(45) Date de publication et mention de la délivrance du brevet: **12.01.2011**
(21) Numéro de dépôt: 06705346.2
(22) Date de dépôt: 17.02.2006
(51) Int. Cl.: B24B 3/24, B24B 3/26

(54) **MACHINE TRANSFERT POUR LA PRODUCTION DE MÈCHES OU FORETS**
TRANSFERMASCHINE ZUR HERSTELLUNG VON BOHRERN UND BITS
TRANSFER MACHINE FOR PRODUCING DRILLS AND BITS

(30) Priorité: 25.02.2005 EP 05405212
(43) Date de publication de la demande: 07.11.2007
(73) Titulaire: Rollomatic S.A., 2525 Le Landeron (CH)
(72) Inventeur: ROLLIER, Michel, CH-2525 Le Landeron (CH)
(74) Mandataire: Ganguillet, Cyril
(86) Numéro de dépôt international: PCT/CH2006/000106
(87) Numéro de publication internationale: WO 2006/089444

(56) Documents cités:
- EP-A- 0 234 396
- DE-A1- 3 419 287
- GB-A- 2 116 885
- US-A1- 2003 060 133

## Description

### Domaine technique

La présente invention concerne une machine transfert pour la production de mèches ou forets.

### Arrière-plan de l'invention

Les machines transfert comportent plusieurs stations agencées pour effectuer simultanément diverses opérations en séquences automatisées. C'est notamment le cas pour les machines destinées à assurer la production en grandes séries de pièces de petits diamètres comme les mèches ou forets spécialement conçus pour des opérations dites PCB soit le perçage de circuits imprimés. La production de tels forets, destinés à des industries de grande consommation, nécessite des machines capables d'assurer leur production dans des conditions d'efficacité et de précision aussi élevées que possible.

Les opérations successives que doivent effectuer ces machines à chaque cycle sont les suivantes :
- chargement de l'ébauche de foret
- taillage du filet (goujure)
- affûtage
- détalonnage
- dégagement arrière (aussi appelé undercut)
- contrôle de l'outil
- déchargement.

Le document US-A-2003/060133 décrit une machine à station unique où toutes les opérations prévues se déroulent successivement sur une même ébauche.

Les machines transfert à quatre ou même cinq stations sont courantes et on sait qu'il est judicieux d'organiser la séquence des opérations de manière à n'utiliser qu'un nombre minimal de stations et à répartir les différentes opérations en fonction de leurs durées, de manière que le temps du cycle complet assure une productivité optimale.

Ces règles placent le concepteur devant un certain nombre de difficultés, les solutions qui paraissent judicieuses se heurtant dans certains cas à des impossibilités pratiques. Dans le cas de la production de forets de petit diamètre on peut regrouper le chargement, le contrôle et le déchargement sur une même station équipée d'un robot manipulateur, mais l'utilisation d'une machine à quatre stations n'est alors possible que par le biais d'une opération en reprise pour le dégagement arrière.

Dans le but de remédier à cette difficulté, la présente invention propose une machine transfert dans laquelle le détalonnage et le dégagement arrière sont réalisés dans la même station de sorte que le cycle de production complet peut se réaliser en quatre stations. La séquence des opérations se détaille dès lors de la façon suivante :
Station 1 : chargement
Station 2 : taillage
Station 3 : affûtage
Station 4 : détalonnage et dégagement arrière
Station 1 : contrôle de bris d'outils et déchargement.

### Résumé de l'invention

A cet effet, la présente invention concerne une machine transfert à plusieurs stations pour l'usinage de forets **caractérisée en ce que**, pour effectuer des opérations successives de détalonnage et de dégagement arrière sur les dits forets, elle comporte une station combinée ayant une base unique et effectuant ces deux opérations dans la même position de cette base.

La dite station combinée comporte de préférence une broche rotative montée sur un support composite mobile soumis à l'action d'une commande numérique, deux meules coaxiales étant fixées sur l'axe de la broche.

Selon un mode d'exécution, le support composite mobile comporte un secteur de cercle monté de façon à pivoter autour d'un axe vertical sur une table mobile sur la base, une structure verticale solidaire du secteur de cercle et une coulisse verticale mobile sur la dite structure et portant la broche, l'axe de cette dernière étant horizontal.

L'une des deux meules fixées sur l'axe de la broche peut être une meule de détalonnage, l'agencement du support composite étant tel que l'axe de pivotement du secteur de cercle coupe l'axe de la broche dans le plan de cette meule.

La table peut être montée sur une coulisse horizontale se déplaçant dans une direction qui, pour une position déterminée du secteur de cercle, est parallèle à l'axe de la broche, la coulisse étant supportée et guidée par la dite base.

La table montée sur la coulisse horizontale de la base peut comporter plusieurs rainures en arc de cercle centrées sur l'axe de pivotement du secteur de cercle, ce dernier étant équipé, dans sa face tournée vers la dite table, de pistons de blocage à profils en T engagés dans les dites rainures pour assurer le blocage (passif) du secteur.

La seconde meule pouvant être une meule de dégagement arrière et pouvant être fixée coaxialement devant la meule de détalonnage sur l'axe de la broche, la dite position déterminée du secteur de cercle est celle qui correspond à, l'opération de dégagement arrière, l'axe de la broche étant parallèle à la direction de déplacement de la coulisse horizontale sur la base.

Le secteur de cercle peut être relié à la table par un axe de pivotement vertical, des pistons de blocage et par un système d'entraînement supporté par la table, constitué lui-même d'un moteur à pignon cranté d'axe vertical placé entre deux pignons tendeurs, et d'une courroie plaquée contre la tranche en arc de cercle du secteur, fixée par ses deux extrémités à cette tranche et passant dans le système d'entraînement formé par le pignon cranté et ses deux pignons tendeurs, le système d'entraînement du secteur de cercle pouvant être agencé de telle manière que, par rotation de ce secteur autour de son axe de pivotement, l'axe de la broche porte meules puisse être amené dans une orientation qui fait avec la direction de déplacement de la coulisse horizontale un angle correspondant environ à l'inclinaison des spires des filets du foret par rapport à l'axe de ce dernier, de manière à passer de l'opération de détalonnage à l'opération de dégagement arrière ou vice versa.

Le système d'entraînement en rotation du secteur de cercle peut posséder un moteur à commande numérique, la commande des opérations de détalonnage et de dégagement arrière pouvant être incorporée à un programme entièrement automatique de commande de la machine transfert permettant la production automatisée des forets.

### Brève description des dessins

On décrit ci-après, à titre d'exemple, une forme d'exécution de la machine selon l'invention, les parties de cette machine nécessaires à la compréhension des opérations étant représentées sur le dessin annexé, dans lequel :
- la fig. 1 est une vue en élévation latérale d'un foret,
- la fig. 2 est une vue en perspective d'une partie de la machine transfert montrant la station combinée, sans la broche,
- la fig. 3 est une vue en plan de dessous, montrant le secteur de cercle portant le socle de la broche, avec ses moyens d'entraînement,
- la fig. 4 est une vue partielle, en perspective, à échelle agrandie, montrant la broche montée sur son socle,
- les fig. 5 et 6 sont des vues en perspectives de la station combinée dans ses deux positions de travail, la base et la coulisse horizontale étant dans les mêmes positions, et
- la fig. 7 est une vue d'ensemble d'une machine transfert comportant la station combinée illustrée à la fig. 2.

### Description détaillée de l'invention

Un exemple de machine transfert selon l'invention est représenté à la fig. 7. Cette machine transfert comprend une station de chargement 51, une station de taillage 52, une station d'affûtage 53 et une station combinée de détalonnage et dégagement arrière 54. Une table rotative 55 est disposée au centre de la machine et comprend notamment quatre pinces porte-pièce 56, 57, 58 et 59, destinées à présenter simultanément quatre forets aux outils des quatre stations de la machine.

Les forets 1 sont montés dans les pinces porte-pièce de la machine transfert de façon à pouvoir être présentés aux outils des différentes stations et effectuer certains mouvements de rotation, selon les programmes prévus. Chaque foret comporte une tige cylindrique 1 (fig. 1) sur laquelle on reconnaît les différentes surfaces efficaces qui apparaissent une fois toutes les opérations terminées. Leurs dénominations sont les suivantes : une surface hélicoïdale de guidage 2 divisée en deux bandes de faible largeur, appelées témoins cylindriques, deux goujures 3, résultant du taillage en hélice, deux surfaces cylindro-ogivales 4 de détalonnage à l'extrémité active de la pièce, une surface cylindrique 5 de diamètre légèrement inférieur à celui des surfaces 2, formant le dégagement arrière, cette surface étant réduite à deux bandes hélicoïdales par le goujurage 3 et s'étendant jusqu'à l'extrémité arrière de la pièce, deux portions de surfaces 6 prolongeant le détalonnage et correspondant à un affûtage secondaire et deux surfaces pyramidales 7 prolongeant les surfaces 2 de guidage et correspondant à un affûtage primaire de la pointe. Toutes ces surfaces sont formées par des meules de rectifiage appropriées dans les différentes stations de la machine comme indiqué précédemment.

On décrit maintenant la station combinée 54 de détalonnage et de dégagement arrière, représentée en perspective à la fig. 2. Une base fixe 8 porte une coulisse horizontale 9 qui, lorsque la pièce à usiner 1 et la station combinée sont en position relative de dégagement arrière, se déplace parallèlement à l'axe de la pièce. Sur la coulisse 9 est fixée une table 10 dont la surface supérieure plane présente quatre rainures 11, 12, 13, 14 à profil en rail, concentriques, de différentes longueurs, et de différents diamètres. A son extrémité arrière la table 10 porte un bâti de moteur 15 contenant, comme on le verra plus loin, un moteur d'entraînement à pignon cranté d'axe vertical et deux pignons tendeurs de déplacement d'une plaque en forme de quart de cercle 16 faisant partie d'un support composite mobile sur lequel est montée la broche porte-meules. Le secteur de cercle pivotant 16, également visible aux fig. 3 à 7, comporte une branche radiale 17. A son extrémité celle-ci est percée d'un trou pour l'engagement d'un pivot d'axe vertical 19 fixé à la table 10 précisément au point central des rainures 11 à 14. La fig. 3 montre cette disposition en détail. Le secteur de cercle 16 porte sur sa face arrière quatre pistons de blocage 20, 21, 22, 23 à profil en T engagés chacun dans une des rainures 11, 12, 13 et 14. La rotation de cette pièce 16 est parfaitement guidée concentriquement à l'axe 19 par le glissement de sa face inférieure sur la face supérieure de la pièce 10. La surface latérale 18 du secteur de cercle 16 est une surface cylindrique formant sa tranche, également centrée sur l'axe 19 et contre laquelle est appuyée une courroie crantée 24 dont les deux extrémités sont fixées aux points 25 et 26 sur les côtés à angle droit de la pièce 16 en laissant suffisamment de longueur libre pour que la courroie 24 puisse passer sur le pignon cranté 27 et sur les pignons tendeurs 28 et 29 du système d'entraînement du secteur de cercle 16 (fig. 3). On comprend que le bâti 15 (fig.2) contient un moteur d'entraînement 49 avec un circuit de commande capable de faire tourner le pignon moteur 27 et pivoter à volonté le secteur de cercle 16 du support composite mobile portant la broche. Cette opération se réalise avec grande précision autour de l'axe du pivot 19.

En se référant aux fig. 2 et 4 on voit que le secteur de cercle pivotant 16 porte un support prismatique 30 équipé d'une coulisse verticale 31, dont la partie mobile comporte une plaque plane 32 à laquelle est fixé un support de broche 33 avec un couvercle articulé 34 se verrouillant au moyen d'un mécanisme 35, qui fixe une broche cylindrique 36 de manière que son axe soit parfaitement horizontal par rapport au plan du secteur tournant 16. A son extrémité avant, l'axe de la broche 36 porte un disque d'entraînement 37, vu partiellement en coupe à la fig. 4 et dont est solidaire un embout 38 avec un prolongement central. Le dit embout 38 est agencé de façon à constituer un premier couple de surfaces, à savoir une surface frontale 39b et une surface cylindrique externe 39. Le prolongement de l'embout comporte d'autre part un logement agencé de façon à constituer un second couple de surfaces, à savoir une surface cylindrique interne 40, parallèle à la surface 39, et une surface frontale 40b, parallèle à la surface 39b. Le premier couple de surfaces sert d'assise à une première meule profilée 41 tandis que le second couple de surfaces reçoit et guide la partie arrière d'un moyeu 42 supportant sur son assise cylindrique 43 une seconde meule profilée 44. Une vis 45 à épaulement arrière et deux écrous 46 et 47 fixent respectivement le moyeu 42 et les meules 41 et 44 par rapport à l'embout 38 lui-même solidaire du disque 37. La commande du moteur 48 d'entraînement de la broche 36 est incorporée à la commande générale programmée de la machine transfert. Les deux meules 41 et 44 sont parfaitement centrées sur l'axe de la broche, lequel est lui-même horizontal. La meule 41 est ajustée pour l'opération de détalonnage. L'axe 19 se trouve dans le plan de cette meule et coupe l'axe de la broche. La meule 44 effectue l'opération de dégagement arrière. Elle est placée à une distance de la meule 41 suffisante pour que le déplacement radial de la coulisse horizontale 9 permette le dégagement arrière sur toute la longueur de la pièce. Les positions des divers organes de la station combinée lors des deux opérations sont représentées aux fig. 5 et 6. La position de la fig. 5 correspond au détalonnage. La pièce à usiner étant parallèle au sens de déplacement de la coulisse horizontale, l'angle du plan de la meule 41 correspond à l'inclinaison des surfaces hélicoïdales 2. La broche peut être élevée ou abaissée au cours de l'opération, si nécessaire, de manière à réaliser les surfaces 4. Pour le dégagement arrière il faut amener la broche dans la position de la fig. 6, son axe étant parallèle à celui de la pièce. Le plan de la meule 44 est alors perpendiculaire à cet axe et le déplacement de la coulisse horizontale, combiné à la rotation de l'outil, assure l'enlèvement de matière sur la périphérie du noyau du foret, jusqu'à la profondeur voulue pour la formation des surfaces 5.

Comme on le voit, un des avantages de la présente invention est qu'il permet d'adjoindre à une machine transfert d'un type éprouvé des éléments qui assurent deux opérations différentes dans une même station. En particulier, dans les machines de transfert pour la production de forets de petits diamètres, les opérations de taillage et d'affûtage sont les plus gourmandes en temps. En revanche, l'opération de détalonnage, qui consiste en un faible enlèvement de matière sur une courte distance, de même que l'opération de dégagement arrière qui consiste en un faible enlèvement de matière, ne nécessitent toutes deux que des temps d'opération réduits, dont la somme est inférieure ou égale au temps de taillage ou d'affûtage. La possibilité de grouper les deux opérations de détalonnage et de dégagement arrière dans une même station se révèle par conséquent judicieuse. En d'autres termes l'idée de réaliser une station combinée effectuant deux opérations successives et distinctes permet d'organiser le travail de la machine en améliorant l'efficacité d'ensemble, tout en conservant les qualités de précision de la machine de base. Il suffit que cette dernière soit une machine à quatre stations. Par ailleurs la conformation générale de la machine n'est pas critique. Les stations peuvent être montées sur un carrousel d'axe vertical ou horizontal, tournant autour de la pince porte-pièce ou disposées différemment.

## Revendications

1. Machine transfert (50) à plusieurs stations (51, 52, 53, 54) destinée à l'usinage de forets, **caractérisée en ce que**, pour effectuer des opérations successives de détalonnage et de dégagement arrière sur les dits forets, elle comporte une station combinée (54) ayant une base unique (8) et effectuant ces deux opérations dans la même position de cette base.

2. Machine selon la revendication 1, **caractérisée en ce que** la dite station combinée comporte une broche rotative (36) montée sur un support composite mobile (9, 10, 16, 30, 32) soumis à l'action d'une commande numérique, et **en ce que** deux meules coaxiales (41, 44) sont fixées sur l'axe de la broche.

3. Machine selon la revendication 2, **caractérisée en ce que** le support composite mobile comporte un secteur de cercle (16) monté de façon à pivoter autour d'un axe vertical (19) sur une table (10) mobile sur la base (8), une structure verticale (30, 31) solidaire du secteur de cercle (16) et une coulisse verticale (32) mobile sur la dite structure (30, 31) et portant la broche (36), l'axe de cette dernière étant horizontal.

4. Machine selon la revendication 3, **caractérisée en ce que** l'une (41) des deux meules fixées sur l'axe de la broche étant une meule de détalonnage, l'agencement du support composite est tel que l'axe de pivotement (19) du secteur de cercle (16) coupe l'axe de la broche dans le plan de cette meule.

5. Machine selon la revendication 3, **caractérisée en ce que** la table (10) est montée sur une coulisse horizontale (9) se déplaçant dans une direction qui, pour une position déterminée du secteur de cercle, est parallèle à l'axe de la broche, la coulisse (9) étant supportée et guidée par la dite base (8).

6. Machine selon la revendication 3, **caractérisée en ce que** la table (10) montée sur la coulisse horizontale (9) de la base (8) comporte plusieurs rainures en arc de cercle (11 à 14) centrées sur l'axe de pivotement (19) du secteur de cercle, ce dernier étant équipé, dans sa face tournée vers la dite table, de pistons de blocage (20 à 23) à profils en T engagés dans les dites rainures pour assurer le blocage (passif) du secteur (16).

7. Machine selon les revendications 4 et 5, **caractérisée en ce que** la seconde meule (44) étant une meule de dégagement arrière et étant fixée coaxialement devant la meule de détalonnage (41) sur l'axe de la broche (36), la dite position déterminée du secteur de cercle est celle qui correspond à l'opération de dégagement arrière, l'axe de la broche étant parallèle à la direction de déplacement de la coulisse horizontale (9) sur la base (8).

8. Machine selon les revendications 4 et 5, **caractérisée en ce que** le secteur de cercle (16) est relié à la table (10) par un axe de pivotement vertical (19), des pistons de blocage (20 à 23) et par un système d'entraînement (15) supporté par la table, constitué lui-même d'un moteur (49) à pignon cranté (27) d'axe vertical placé entre deux pignons tendeurs (28, 29), et d'une courroie (24) plaquée contre la tranche (18) en arc de cercle du secteur (16), fixée par ses deux extrémités à cette tranche et passant dans le système d'entraînement formé par le pignon cranté et ses deux pignons tendeurs.

9. Machine selon la revendication 8, **caractérisée en ce que** le système (15) d'entraînement du secteur de cercle (16) est agencé de telle manière que, par rotation de ce secteur autour de son axe de pivotement (19), l'axe de la broche porte meules puisse être amené dans une orientation qui fait avec la direction de déplacement de la coulisse horizontale (9) un angle correspondant environ à l'inclinaison des spires des filets (2) du foret par rapport à l'axe de ce dernier, de manière à passer de l'opération de détalonnage à l'opération de dégagement arrière ou vice versa.

10. Machine selon l'une quelconque des revendications précédentes, **caractérisée en ce que** le système (15) d'entraînement en rotation du secteur de cercle (16) possède un moteur (49) à commande numérique.

11. Machine selon la revendication 10, **caractérisée en ce que** la commande des opérations de détalonnage et de dégagement arrière est incorporée à un programme entièrement automatique de commande de la machine transfert permettant la production automatisée des forets.

## Claims

1. Transfer machine with several stations intended for machining of drills, **characterised in that**, in order to perform the consecutive operations of relieving and undercutting on said drills, it comprises a combined station (54) with a single base (8) which performs both these operations in the same position of this base.

2. Machine according to claim 1, **characterised in that** said combined station comprises a rotating spindle (36) mounted on a mobile composite support (9, 10, 16, 30, 32) subjected to the action of a numerical control, and in which two coaxial grinding wheels (41, 44) are fixed to the axle of the spindle.

3. Machine according to claim 2, **characterised in that** the mobile composite support comprises a sector of a circle (16) mounted so as to pivot around a vertical axis (19) on a table (10) that is mobile on the base (8), a vertical structure (30, 31) solidly attached to the circle sector (16) and a vertical slide (32), mobile on said structure (30, 31) and supporting the spindle (36), the axle of the latter being horizontal.

4. Machine according to claim 3, **characterised in that**, one (41) of the two grinding wheels fixed on the axle of the spindle being a relieving wheel, the layout of the composite support is such that the pivoting axis (19) of the circle sector (16) crosses the axle of the spindle in the plane of this grinding wheel.

5. Machine according to claim 3, **characterised in that** the table (10) is mounted on a horizontal slide (9), which moves in a direction that, for a determined position of the circle sector, is parallel to the axle of the spindle, the slide (9) being supported and guided by said base (8).

6. Machine according to claim 3, **characterised in that** the table (10) mounted on the horizontal slide (9) of the base (8) comprises several grooves in a circular arc (11 to 14) centred on the pivoting axis (19) of the circle sector, the latter being equipped, on its side that faces said table, with blocking pistons (20 to 23) with T-shaped profiles inserted in said grooves so as to assure the (passive) blocking of the sector (16).

7. Machine according to claims 4 and 5, **characterised in that**, the second grinding wheel (44) being an undercutting wheel and being fixed coaxially in front of the relieving wheel (41) on the axle of the spindle (36), said determined position of the circle sector is the position that corresponds to the undercutting operation, the axle of the spindle being parallel to the direction of movement of the horizontal slide (9) on the base (8).

8. Machine according to claims 4 and 5, **characterised in that** the circle sector (16) is connected to the table (10) by means of a vertical pivoting axis (19), a series of blocking pistons (20 to 23) and a driving system (15) supported by the table, which in turn consists of a motor (49) with a notched pinion (27) on a vertical axle placed between two idler sprockets (28, 29), and a belt (24) placed against the arc-shaped edge (18) of the circle sector (16), fixed by its two ends to this edge and passing through the driving system formed by the notched pinion and its two idler sprockets.

9. Machine according to claim 8, **characterised in that** the system (15) for driving the circle sector (16) is arranged so that, by rotation of this sector around its pivoting axis (19), the axle of the wheel-holding spindle can be driven in a direction that forms, together with the direction of movement of the horizontal slide (9), an angle that corresponds, approximately, to the tilt of the coils of the threads (2) of the drill in relation to the axis of the latter, so as to pass from the relieving operation to the undercutting operation or vice-versa.

10. Machine according to any one of the preceding claims, **characterised in that** the system (15) for driving the rotation of the circle sector (16) has a motor (49), which is numerically controlled.

11. Machine according to claim 10, **characterised in that** the control of the relieving and undercutting operations is included in an entirely automatic programme for controlling the transfer machine, which enables the automatic production of drills.

## Patentansprüche

1. Transfermaschine (50) mit mehreren Stationen (51, 52, 53, 54) zur Bearbeitung von Bohrern, **dadurch gekennzeichnet, dass** sie zur Ausführung der aufeinander folgenden Arbeitsgänge an diesen Bohrern zum Hinterschleifen und Hinterschneiden eine Kombistation (54) umfasst, die einen einzigen Sockel (8) hat und die zwei Arbeitsgänge in derselben Position dieses Sockels ausführt.

2. Maschine gemäß Anspruch 1, **dadurch gekennzeichnet, dass** diese Kombistation eine Drehspindel (36) umfasst, die auf einem von einer numerischen Steuerung betätigten beweglichen mehrteiligen Träger (9, 10, 16, 30, 32) angebracht ist, und dass zwei koaxiale Schleifscheiben (41, 44) an der Spindelachse befestigt sind.

3. Maschine gemäß Anspruch 2, **dadurch gekennzeichnet, dass** der bewegliche mehrteilige Träger einen Kreissektor (16), der so angebracht ist, dass er sich um eine vertikale Achse (19) auf einem auf dem Sockel (8) beweglichen Tisch (10) dreht, einen mit dem Kreissektor (16) fest verbundenen vertikalen Aufbau (30, 31) und einen auf diesem Aufbau (30, 31) beweglichen und die Spindel (36) tragenden vertikalen Schlitten (32) umfasst, wobei die Spindelachse horizontal ist.

4. Maschine gemäß Anspruch 3, **dadurch gekennzeichnet, dass** eine (41) der zwei an der Spindelachse befestigten Scheiben eine Hinterschleifscheibe ist, wobei der mehrteilige Träger so angeordnet ist, dass die Drehachse (19) des Kreissektors (16) die Spindelachse in der Ebene dieser Schleifscheibe schneidet.

5. Maschine gemäß Anspruch 3, **dadurch gekennzeichnet, dass** der Tisch (10) auf einem horizontalen Schlitten (9) montiert ist, der sich in eine Richtung bewegt, die für eine bestimmte Position des Kreissektors parallel zur Spindelachse ist, wobei der Schlitten (9) vom genannten Sockel (8) getragen und geführt wird.

6. Maschine gemäß Anspruch 3, **dadurch gekennzeichnet, dass** der auf einem horizontalen Schlitten (9) des Sockels (8) montierte Tisch (10) mehrere kreisbogenförmige Rillen (11 bis 14) umfasst, die ihren Mittelpunkt in der Drehachse (19) des Kreissektors haben, wobei der Letztere auf seiner dem genannten Tisch zugewandten Seite mit T-förmigen Blockierzapfen (20 bis 23) versehen ist, die in die genannten Rillen eingesetzt sind, um für das (passive) Blockieren des Kreissektors (16) zu sorgen.

7. Maschine gemäß den Ansprüchen 4 und 5, **dadurch gekennzeichnet, dass** die zweite Scheibe (44) eine Hinterschneidscheibe ist, die koaxial vor der Hinterschleifscheibe (41) auf der Achse der Spindel (36) angebracht ist, wobei die genannte bestimmte Position des Kreissektors jene ist, die dem Arbeitsgang zum Hinterschneiden entspricht, und die Spindelachse parallel zur Bewegungsrichtung des horizontalen Schlittens (9) auf dem Sockel (8) ist.

8. Maschine gemäß den Ansprüchen 4 und 5, **dadurch gekennzeichnet, dass** der Kreissektor (16) mit dem Tisch (10) verbunden ist durch eine vertikale Drehachse (19), Blockierzapfen (20 bis 23) und durch ein vom Tisch getragenes Antriebssystem (15), das seinerseits aus einem Motor (49) mit Zahnrad (27) mit vertikaler Achse, angebracht zwischen zwei Spannrollen (28, 29), und einem auf dem kreisbogenförmigen Rand (18) des Kreissektors (16) aufliegenden Riemen (24) besteht, der an seinen beiden Enden an diesem Rand befestigt ist und durch das von dem Zahnrad und seinen zwei Spannrollen gebildeten Antriebssystem läuft.

9. Maschine gemäß Anspruch 8, **dadurch gekennzeichnet, dass** das Antriebssystem (15) des Kreissektors (16) so angeordnet ist, dass durch die Drehung dieses Kreissektors um seine Drehachse (19) die Achse der Werkstückspindel in eine Ausrichtung gebracht werden kann, die zur Bewegungsrichtung des horizontalen Schlittens (9) einen Winkel bildet, der ungefähr der Neigung der Windungen des Gewindes (2) des Bohrers bezüglich der Achse des Letzteren entspricht, so dass vom Arbeitsgang des Hinterschleifens zum Arbeitsgang des Hinterschneidens übergegangen werden kann oder umgekehrt.

10. Maschine gemäß einem beliebigen der vorstehenden Ansprüche, **dadurch gekennzeichnet, dass** das Drehantriebssystem (15) des Kreissektors (16) einen Motor (49) mit numerischer Steuerung hat.

11. Maschine gemäß Anspruch 10, **dadurch gekennzeichnet, dass** die Steuerung der Arbeitsgänge zum Hinterschleifen und Hinterschneiden in ein vollautomatisches Steuerungsprogramm der Transfermaschine zur automatisierten Herstellung von Bohrern integriert ist.
